# EUROPÄISCHE PATENTSCHRIFT

(11) **EP 0 723 061 B1**
(45) Veröffentlichungstag und Bekanntmachung des Hinweises auf die Patenterteilung: **12.08.1998**
(21) Anmeldenummer: 95118714.5
(22) Anmeldetag: 28.11.1995
(51) Int. Cl.: E06B 1/70

(54) **Bodenschwelle für eine nach aussen öffnende Türe mit einer Dichtung an der Aussenseite der Bodenschwelle**
Sill for an outward opening door with a gasket on the outside of the sill
Seuil pour une porte s'ouvrant en dehors avec un joint en extérieur de seuil

(30) Priorität: 19.01.1995 DE 29500783 U
(43) Veröffentlichungstag der Anmeldung: 24.07.1996
(73) Patentinhaber: Willrich, Peter, 53945 Blankenheim (DE)
(72) Erfinder: Haase, Wolfgang, D-52355 Düren (DE); Willrich, Peter, D-53945 Blankenheim (DE)
(74) Vertreter: Castell, Klaus, Dr.-Ing.

(56) Entgegenhaltungen:
- DE-A- 3 347 050

## Beschreibung

Die Erfindung betrifft eine Bodenschwelle für eine nach außen öffnende Türe mit einer Dichtung an der Außenseite der Bodenschwelle.

Es sind verschiedene Bodenschwellen für nach außen öffnende Türen bekannt, die unterschiedlich ausgebildet sind und in den meisten Fällen an der Außenseite der Bodenschwelle eine Dichtung aufweisen, um zu verhindern, daß zwischen Türblatt und Bodenschwelle Feuchtigkeit ins Innere des Hauses gelangt.

Derartige Dichtungen sollten möglichst nahe an der Oberseite der Türschwelle an deren Außenseite befestigt werden, damit die Türschwelle nicht so hoch ausgebildet werden muß und damit das Türblatt nicht unnötig weit über die Außenseite der Türschwelle greifen muß. Außerdem beugt ein Anbringen der Dichtung im oberen Bereich der Türschwelle einer Verschmutzung der Dichtung vor.

Bei der Verwendung einer derartigen Türschwelle hat sich jedoch gezeigt, daß beim Begehen der Türe häufig die Oberseite der Bodenschwelle betreten wird und daß beim Abrutschen der Schuhsohle von der Oberseite der Bodenschwelle leicht die Dichtung beschädigt oder sogar von der Bodenschwelle gelöst werden kann.

Wenn sich die Dichtung jedoch zumindest in Teilbereichen von der Bodenschwelle löst, kann Zugluft und Feuchtigkeit ins Haus eindringen und die herabhängende Dichtung hat ein unschönes Erscheinungsbild der Bodenschwelle zur Folge. Außerdem wird spätestens nach mehrmaligem Ablösen der Dichtung die Dichtung so beschädigt, daß sie nur noch mit Schwierigkeiten an der Bodenschwelle zu befestigen ist und sich von ihr im Laufe der Zeit immer leichter löst.

Der Erfindung liegt daher die Aufgabe zugrunde, eine Bodenschwelle der eingangs genannten Art so auszubilden, daß ein sich lösen der Dichtung von der Bodenschwelle beim Betreten der Bodenschwelle verhindert wird.

Die erfindungsgemäße Bodenschwelle zeichnet sich durch eine Wulst zwischen der Oberseite der Bodenschwelle und der Oberseite der Dichtung aus, die einen Teil der Oberseite der Dichtung abdeckt.

Diese Wulst, die in ihren Abmessungen sehr klein gehalten werden kann, deckt zumindest den oberen Abschluß der Anlagefläche zwischen Dichtung und Außenseite der Bodenschwelle ab und verhindert dadurch, daß eine Schuhsohle beim Abrutschen von der Oberseite der Bodenschwelle die Dichtung hintergreifen kann, um sie von der Bodenschwelle zu lösen. Verständlicherweise sollte die Wulst nicht so groß ausgeführt werden, daß sie die gesamte Oberseite der Dichtung abdeckt, da sonst das Türblatt an der Wulst anschlüge und die Dichtung ihre Funktion verlieren würde. Versuche haben gezeigt, daß schon eine sehr kleine, kaum sichtbare Wulst an der Außenseite der Bodenschwelle, die im wesentlichen nur die Anlagefläche zwischen Dichtung und Bodenschwelle überdeckt, ein Abtreten der Dichtung vollständig verhindern konnte.

Vorteilhaft ist es, wenn die Dichtung aus einem Dichtungsprofil besteht, das so geformt ist, daß es in eine entsprechende Führung an der Außenseite der Bodenschwelle einschiebbar ist. Eine derartige mechanische Befertigung des Dichtungsprofils an der Bodenschwelle ist einfach auszuführen und gewährleistet auch ein leichtes Auswechseln der Dichtung. Bei einem Verschleiß der Dichtung wird die aus einem relativ weichen Gummi bestehende Dichtung einfach nach vorne aus der Führung herausgezogen und eine neue Dichtung kann in die Führung hineingedrückt werden.

Außerdem ist es vorteilhaft, wenn die Bodenschwelle eine Isolationsleiste aufweist, die in einer Führung an der Innenseite der Bodenschwelle angeordnet ist. Eine derartige Isolationsleiste kann bspw. aus einem Kunststoff wie Polyvinylchlorid bestehen und ist vorzugsweise als Hohlkörper ausgebildet, um Material einzusparen und um die Isolationswirkung des eingeschlossenen Luftvolumens zu nutzen. Da die Bodenschwelle vorzugsweise aus Metall und insbesondere aus Aluminium hergestellt wird, wirkt die Bodenschwelle als Kältebrücke und es kann sich somit bei kalten Außentemperaturen Kondensat auf der Innenseite der Bodenschwelle bilden. Die Isolationsleiste ist jedoch so angeordnet, daß fast der gesamte Bereich der Innenseite der Bodenschwelle von der Isolationsleiste gebildet wird, die durch die Isolation bei kalten Außentemperaturen wärmer ist als der Metallteil der Bodenschwelle und somit eine Kondensatbildung verhindert.

Zur Befestigung der Bodenschwelle kann ein erster Schraubkanal im Bereich um die Dichtung angeordnet sein, der parallel zur Dichtung verläuft. Ein derartiger Schraubkanal ist einfach in das Profil der Bodenschwelle zu integrieren und kann bei jeder Ablängung des Schwellenprofils an dessen Stirnseite zur Befestigung der Schwelle bspw. an einem Blendholm dienen.

Zum Abweisen von Regenwasser kann auf der Außenseite der Bodenschwelle unterhalb der Dichtung ein Wasserabweisblech angeordnet sein. Dieses Wasserabweisblech ist von der Bodenschwelle nach außen leicht geneigt, so daß im Bereich vor der Bodenschwelle auftreffender Regen oder Feuchtigkeit von der Türe weggeleitet werden.

Da auch ein derartiges Wasserabweisblech betretbar sein sollte und sich durch das Betreten nicht verbiegen sollte, ist es vorteilhaft, unter dem Wasserabweisblech eine Abstützeinrichtung anzuordnen, die beim Betreten des Wasserabweisblechs das Blech gegen die Bodenfläche abstützt.

Vorteilhaft ist es außerdem, einen zweiten Schraubkanal unterhalb des Wasserabweisblechs anzuordnen, der bspw. auch einstückig mit einem Teil der Abstützeinrichtung ausgeführt sein kann.

Ein Ausführungsbeispiel der erfindungsgemäßen Bodenschwelle wird im Folgenden anhand einer Zeichnung näher erläutert.

Es zeigt
- Fig. 1: eine Ansicht einer Stirnseite des erfindungsgemäßen Profils und
- Fig. 2: einen vergrößerten Ausschnitt aus Fig. 1 zur Darstellung von Wulst, Dichtung und Dichtungsführung.

Die in Fig. 1 gezeigte Bodenschwelle 1 für eine nach außen öffnende Türe hat eine Außenseite 2, eine Innenseite 3 und eine Oberseite 4. Im oberen Bereich der Außenseite 2 ist eine Führung 5 für eine Dichtung 6 vorgesehen. Unterhalb der Führung 5 ist ein erster Schraubkanal 7 angeordnet, der sich zwischen der Innenseite 2 und der Außenseite 3 der Bodenschwelle 1 ebenso wie die Dichtungsführung 5 senkrecht zur Stirnseite des Profils in Profilrichtung erstreckt.

Die Innenseite 3 der Bodenschwelle 1 wird im wesentlichen von einem im Querschnitt rechteckigen Profil aus Polyvinylchlorid gebildet, das in seiner Mitte einen Stützsteg 8 aufweist und als Isolationsleiste 9 dient. Diese Isolationsleiste 9 sitzt in einer Führung 10, die aus zwei sich zur Innenseite 3 der Bodenschwelle 1 erstreckenden Fortsätzen 11 und 12 an der Oberseite 4 bzw. der Unterseite 13 der Bodenschwelle 1 besteht.

An der Außenseite 2 der Bodenschwelle 1 erstreckt sich unterhalb der Dichtung 6 ein nach außen weisendes Wasserabweisblech 14, das leicht geneigt von der Außenseite 2 sich nach außen erstreckt. Unterhalb dieses Wasserabweisbleches 14 sind zwei Abstützeinrichtungen 15 und 16 vorgesehen, von denen die Abstützeinrichtung 15 als L-förmig sich nach unten erstreckender Fortsatz das Abweisblech gegen die Bodenfläche abstützt und die weitere Abstützeinrichtung 16 zusätzlich als Schraubkanal 17 ausgebildet ist.

Fig. 2 zeigt die Dichtung 6 in ihrer Führung 5 und vor allem die Wulst 18, die oberhalb der Oberseite 19 der Dichtung 6 von der Außenseite 2 der Bodenschwelle 1 vorsteht. Die Oberseite der Wulst 18 bildet eine Ebene mit der Oberseite 4 der Bodenschwelle, die im vorliegenden Beispiel leicht geriffelt ist. Die Wulst 18 steht so weit über die Außenseite 2 der Bodenschwelle 1 vor, daß sie den Spalt 20 zwischen der Außenseite 2 der Bodenschwelle 1 und der Dichtung 6 und einen kleinen Teil der Oberseite 19 der Dichtung 6 überdeckt.

Die Dichtung 6 hat zwei Lippen 21 und 22 und einen Befestigungsteil 23, der so geformt ist, daß er sich in der im Querschnitt trapezförmigen Führung 5 verhaken kann.

Die kleine Wulst 18 bringt somit den großen Vorteil, daß eine Person, die auf die Oberseite 4 der Türschwelle 1 tritt, beim Abrutschen an der Außenseite 2 der Bodenschwelle 1 nicht direkt im Bereich des Spaltes 20 auf die Oberseite 19 der Dichtung 6 tritt, sondern erst weiter außen mit ihrem Schuh auf die Dichtung 6 gelangt und somit ein Heraustreten der Dichtung 6 aus der Führung 5 vermieden wird.

## Patentansprüche

1. Bodenschwelle (1) für eine nach außen öffnende Tür mit einer Dichtung (6) an der Außenseite (2) der Bodenschwelle (2), gekennzeichnet durch eine Wulst (18) zwischen der Oberseite (4) der Bodenschwelle (1) und der Oberseite (19) der Dichtung (6), die einen Teil der Oberseite (19) der Dichtung (6) abdeckt.

2. Bodenschwelle nach Anspruch 1, gezeichnet durch eine Führung (5) in die ein Dichtprofil als Dichtung (6) einschiebbar ist.

3. Bodenschwelle nach einem der vorhergehenden Ansprüche, gekennzeichnet durch eine Isolationsleiste (9) die in einer Führung (10) an der Innenseite (3) der Bodenschwelle (1) angeordnet ist.

4. Bodenschwelle nach einem der vorhergehenden Ansprüche, gekennzeichnet durch einen ersten Schraubkanal (7) der im Bereich um die Dichtung (6) angeordnet ist und parallel zur Dichtung (6) verläuft.

5. Bodenschwelle nach einem der vorhergehenden Ansprüche, gekennzeichnet durch ein Wasserabweisblech (14), das auf der Außenseite (2) der Bodenschwelle (1) unterhalb der Dichtung (6) angeordnet ist.

6. Bodenschwelle nach Anspruch 5, gekennzeichnet durch eine Abstützeinrichtung (15,16), die unter dem Wasserabweisblech (14) angeordnet ist.

7. Bodenschwelle nach Anspruch 5 oder 6, gekennzeichnet durch einen zweiten Schraubkanal (17), der unterhalb des Wasserabweisblechs (14) angeordnet ist.

## Claims

1. A threshold (1) for a door that opens outward with a seal (6) on the outside (2) of the threshold (2), characterized by a bead (18) between the top (4) of the threshold (1) and the top (19) of the seal (6) that covers a part of the top (19) of the seal (6).

2. A threshold according to claim 1, characterized by a guide (5) in which a seal with a shaped cross-section can be inserted as the seal (6).

3. A threshold according to one of the prior claims, characterized by an insulation strip (9) that is in a guide (10) on the inside (3) of the threshold (1).

4. A threshold according to one of the prior claims, characterized by a first screw channel (7) that is close to the seal (6) and parallel to the seal (6).

5. A threshold according to one of the prior claims, characterized by a water deflection strip (14) that is on the outside (2) of the threshold (1) below the seal (6).

6. A threshold according to claim 5, characterized by a support (15,16) that is under the water deflection strip (14).

7. A threshold according to claim 5 or 6, characterized by a second screw channel (17) that is below the water deflection strip (14).

## Revendications

1. Seuil pour une porte s'ouvrant vers l'extérieur avec un joint (6) disposé sur la partie extérieure (2) du seuil (1), caractérisé par un bourrelet (18) placé entre la partie supérieure (4) du seuil (1) et la face supérieure (19) du joint (6), lequel recouvre en partie la face supérieure (19) du joint (6).

2. Seuil selon la revendication 1 caractérisé par un guide (5) dans lequel il est possible d'insérer un joint d'étanchéité profilé servant de joint (6).

3. Seuil selon l'une des revendications précédentes caractérisé par une barrette d'isolation (9) disposée dans un guide (10) situé sur la partie intérieure (3) du seuil (1).

4. Seuil selon l'une des revendications précédentes caractérisé par un premier passage pour vis (7) situé à la hauteur du joint (6) et s'étendant parallèlement à celui-ci.

5. Seuil selon l'une des revendications précédentes caractérisé par un déflecteur à eau (14) disposé sur la partie extérieure (2) du seuil (1) en dessous du joint (6).

6. Seuil selon la revendication 5 caractérisé par un dispositif d'appui (15,16) disposé sous le déflecteur à eau (14).

7. Seuil selon la revendication 5 ou 6 caractérisé par un second passage pour vis (17) disposé en dessous du déflecteur à eau (14).
